# EUROPÄISCHE PATENTSCHRIFT

(11) **EP 2 225 169 B1**
(45) Veröffentlichungstag und Bekanntmachung des Hinweises auf die Patenterteilung: **13.11.2013**
(21) Anmeldenummer: 08865388.6
(22) Anmeldetag: 18.12.2008
(51) Int. Cl.: B65D 85/812

(54) **AUFGUSSBEUTEL ZUM AUFBRÜHEN VON TEE**
BAG FOR BREWING TEA
SACHET D'INFUSION POUR DU THE

(30) Priorität: 21.12.2007 DE 102007063074
(43) Veröffentlichungstag der Anmeldung: 08.09.2010
(73) Patentinhaber: Burchard, Torsten, 22525 Hamburg (DE)
(72) Erfinder: Burchard, Torsten, 22525 Hamburg (DE)
(74) Vertreter: Straube, Urs Norman
(86) Internationale Anmeldenummer: PCT/DE2008/002086
(87) Internationale Veröffentlichungsnummer: WO 2009/079991

(56) Entgegenhaltungen:
- WO-A-01/34486
- WO-A-2005/047137
- DE-U1- 20 002 220
- DE-U1- 29 519 293
- US-A- 4 726 956
- US-A- 4 875 574
- US-B1- 6 464 099

## Beschreibung

Die Erfindung betrifft einen Aufgussbeutel zum Aufbrühen von Tee oder teeähnlichen Stoffen mit einer flüssigkeitsdurchlässigen Umhüllung, welche den Tee oder die teeähnlichen Stoffe enthält, und einem an der Umhüllung angeordneten Haltestreifen.

Bekannt sind Aufgussbeutel, welche aus einer beutelartigen Umhüllung und einem an ihrer Oberseite befestigten Faden bestehen. Sie werden direkt in ein Gefäß mit einer heißen Flüssigkeit gelegt und nach einer Brühzeit mittels des Fadens entnommen. Nachteilig ist unter anderem, dass der Faden leicht in die Flüssigkeit fällt. Ein weiterer Nachteil ist, dass der Aufgussbeutel nicht oder nur mit Hilfe eines Löffels oder dergleichen ausgepresst werden kann.

Andere Aufgussbeutel, die der Gattung dieser Erfindung entsprechen, weisen deshalb keinen Faden auf. Sie sind stattdessen mit einem Streifen aus Pappe versehen, der als Haltestreifen dient und durch den der Aufgussbeufel auf den Rand eines Gefäßes eingehängt und in der heißen Flüssigkeit gelagert werden kann. Wird in einer Gaststätte nun ein Aufgussgetränk, wie insbesondere Tee, bestellt, dann erhält der Besteller eine Tasse, einen Becher, ein Kännchen oder ein Glas mit heißem Wasser, in welches ein Aufgussbeutel mit Tee oder teeähnlichen Stoffen eingetaucht ist oder in welches ein beigefügter Aufgussbeutel eingetaucht werden kann. Damit der Tee seinen optimalen Geschmack entfaltet, muss der Aufgussbeutel nach einer bestimmten Zeit entnommen und auf einen bereitgestellten Teller gelegt werden.

Damit ein Auspressen der Umhüllung möglich ist, werden in den Patentschriften US 4,875,574 und US 4,726,956, auf welchem der Oberbegriff des Anspruchs 1 basiert ist, vergrößerte Pappstreifen vorgeschlagen, die die teehaltige Umhüllung umschließen und so ein Auspressen ermöglichen, ohne dass die heiße Umhüllung selbst angefasst werden muss.

Es setzen sich in letzter Zeit jedoch immer mehr Schnellrestaurants und Coffeeshops durch, in denen Takeaway-Getränke in einem Wegwerfbecher gekauft und zum Trinken mitgenommen werden. Ist dieses beispielsweise bei Kaffee noch einfach möglich, so stellt sich bei Teegetränken zum Mitnehmen das Problem, wie der Aufgussbeutel der Flüssigkeit entnommen und ausgepresst werden kann. Beim Laufen oder Autofahren steht außerdem in der Regel keine Möglichkeit zur Ablage oder Entsorgung des Aufgussbeutels zur Verfügung; darüber hinaus würde dies ein umständliches Hantieren erfordern.

In der Gebrauchsmusterschrift DE 20 2005 008 816 U1 wird deshalb ein Becher-Deckel für Heißgetränke vorgeschlagen, der einen Hohlraum aufweist. Ein eingehängter Aufgussbeutel wird dann in den Hohlraum des Deckels gezogen. Nachteilig ist an dem Deckel, dass er aufwändig hergestellt werden muss, was den Wegwerfbecher erheblich verteuert. Ein weiterer Nachteil ist, dass zur Herstellung mehr Plastikmaterial als für einen herkömmlichen Deckel benötigt wird, wodurch die Umwelt belastet wird.

Aufgabe der Erfindung ist es daher, einen Aufgussbeutel zum Aufbrühen von Tee oder teeähnlichen Stoffen mit einer flüssigkeitsdurchlässigen Umhüllung, welche den Tee oder die teeähnlichen Stoffe enthält, und einem an der Umhüllung angeordneten Haltestreifen, der dazu dient, die Umhüllung in ein mit Flüssigkeit gefülltes Gefäß einzuhängen, vorzuschlagen, welcher für Takeaway-Getränke oder dergleichen geeignet ist, ohne dass hierzu eine spezielle externe Vorrichtung benötigt wird.

Diese Aufgabe wird durch den Aufgussbeutel gemäß dem Anspruch 1 gelöst.

Als Haltestreifen ist ein Pappstreifen oder Kunststoffstreifen vorgesehen. Der Pappstreifen ist ebenfalls kostengünstig herstellbar und kann mit einer Kennzeichnung oder anderen Angaben bedruckt sein.

Am freien Ende des Fadens ist ein Halteplättchen vorgesehen. Durch das Halteplättchen kann der Faden sicher gegriffen werden.

Indem das Halteplättchen ein Haftmittel aufweist, kann das Halteplättchen lösbar am Haltestreifen oder der Umhüllung des Aufgussbeutels befestigt werden. Es hängt dadurch nicht am Haltestreifen oder an der Umhüllung des Aufgussbeutels herab.

Das Zusammendrücken des Haltestreifens und das damit bewirkte Auspressen der Umhüllung werden erleichtert, indem für den Haltestreifen mindestens zwei, vorzugsweise drei sich vertikal erstreckende Falze vorgesehen sind. Außerdem erhält der Haltestreifen beim Drücken eine konvexe Wölbung und passt sich damit der üblicherweise gekrümmten Wand von Gefäßen an.

Die Umhüllung weist in ihrem oberen Bereich eine Kapillarbremse, insbesondere eine Schweißnaht auf, welche das Aufsteigen von Flüssigkeit verhindert. Hierdurch wird vermieden, dass über die Umhüllung Flüssigkeit an den oberen Rand des Gefäßes gelangt, an der äußeren Gefäßwand abläuft und zu Verschmutzungen führt.

Der erfindungsgemäße Aufgussbeutel ist insbesondere für ein Getränk zum Mitnehmen geeignet. Bei Getränken zum Mitnehmen wird das Getränk zumeist in einen Einwegbecher, beispielsweise aus Pappe oder Styropor gefüllt und mit einem Plastikdeckel, der eine Trinköffnung aufweisen kann, verschlossen. Mit dem Deckel kann das Getränk nicht so leicht verschüttet werden und es hält länger warm. Der Aufgussbeutel wird in einen derartigen Einwegbecher eingehängt, danach wird heißes Wasser in den Becher eingefüllt werden und dann mit einem passenden Verschlussdeckel verschlossen werden. Hierbei sind der Haltestreifen an der Außenwand des Bechers und die Umhüllung mit dem Tee oder den teeähnlichen Stoffen im Inneren des Bechers angeordnet. Nach erfolgter Ziehzeit wird das Halteplättchen gelöst und damit der Faden herausgezogen. Dadurch wird die Umhüllung im Inneren des Bechers nach oben aus der Flüssigkeit gezogen und zugleich ausgepresst. Der Faden wird in die Einkerbung eingeklemmt und so fixiert, wodurch die Umhüllung außerhalb der Flüssigkeitsoberfläche verbleibt.

Der erfindungsgemäße Aufgussbeutel ist weiterhin insbesondere für Teekännchen geeignet. Teekännchen werden häufig in Restaurants oder Hotels verwendet. Bei dieser Verwendung wird der Aufgussbeutel in das Teekännchen eingehängt, wobei der Haltestreifen an der Außenwand und die Umhüllung mit dem Tee oder den teeähnlichen Stoffen im Inneren des Teekännchen angeordnet ist. Nach dem Einhängen wird Wasser eingegeben und das Teekännchen wird mit dem zugehörigen Deckel verschlossen. Nach erfolgter Ziehzeit wird das Halteplättchen gelöst und damit der Faden herausgezogen. Dadurch wird die Umhüllung im Inneren des Teekännchens nach oben aus der Flüssigkeit gezogen und zugleich ausgepresst. Der Faden wird in die Einkerbung eingeklemmt und so fixiert, wodurch die Umhüllung außerhalb der Flüssigkeitsoberfläche verbleibt.

Der erfindungsgemäße Aufgussbeutel ist weiterhin insbesondere für Tassen und Becher aus Porzellan oder Keramik geeignet. Häufig werden derartige Gefäße zum Ausschank verwendet. Für diese Verwendung wird der Aufgussbeutel in das Gefäß aus Porzellan oder Keramik eingehängt und dann heißes Wasser in das Gefäß eingefüllt. Hierbei sind der Haltestreifen an der Außenwand des Porzellanbechers oder Glassbechers und die Umhüllung mit dem Tee oder den teeähnlichen Stoffen im Inneren angeordnet. Nach erfolgter Ziehzeit wird der Haltestreifen gegriffen und der Aufgussbeutel aus dem Porzellanbecher oder Glassbecher entfernt.

Die Erfindung wird anhand bevorzugter Ausführungsformen unter Bezugnahme auf eine Zeichnung beispielhaft beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Figuren der Zeichnung zeigen im Einzelnen:
- Figur 1: eine perspektivische Rückansicht des Aufgussbeutels 1;
- Figur 2: eine perspektivische Vorderansicht des in einen Becher 15 eingehängten Aufgussbeutels 1;
- Figur 3: eine perspektivische Rückansicht des in einen Becher 15 eingehängten Aufgussbeutels 1 aus Figur 2;
- Figur 4: eine perspektivische Rückansicht des in einen Becher eingehängten Aufgussbeutels 1 mit hochgezogener Umhüllung 3;
- Figur 5a: einen in einen Becher 15 eingehängten Aufgussbeutel 1 im vertikalen Schnitt mit Befestigung des Fadens 4 an der Innenseite;
- Figur 5b: einen in einen Becher eingehängten Aufgussbeutel 1 im vertikalen Schnitt mit anderer Befestigung des Fadens 4 an der Außenseite;
- Figur 6: einen in einen Becher 15 eingehängten Aufgussbeutel 1 mit hochgezogener Umhüllung 3 im vertikalen Schnitt;
- Figur 7: einen in einen Becher 15 mit Deckel 17 eingehängten Aufgussbeutel 1;
- Figur 8: einen in einen Becher 15 mit Deckel 17 eingehängten Aufgussbeutel 1 im vertikalen Schnitt;
- Figur 9: einen in einen Becher 15 mit Deckel 17 eingehängten Aufgussbeutel 1 mit hochgezogener Umhüllung 3 im vertikalen Schnitt; und
- Figur 10: eine perspektivische Ansicht des in ein Teekännchen 18 eingehängten Aufgussbeutels 1.

Die Figur 1 zeigt eine perspektivische Rückansicht einer bevorzugten Ausführungsform des erfindungsgemäßen Aufgussbeutels 1. Der Aufgussbeutel 1 weist eine längliche, beutelartige und wasserdurchlässige Umhüllung 3 auf, die Tee oder einen teeähnlichen, aromatischen Stoff enthält. Die Umhüllung 3 ist an ihrer Unterseite 32 geschlossen und besteht aus Filterpapier, Nylon oder einem Gazematerial. An der Umhüllung 3 ist ein Haltestreifen 2 angeordnet, der aus einem Streifen 2 aus Pappe besteht. Der Haltestreifen 2 hat verschiedene Funktionen. Sein unteres Ende ist bogenförmig gestaltet, wodurch eine ästhetische Wirkung erzielt wird. Das andere, obere Ende ist nach hinten umgeschlagen und bildet so eine Verschlusslasche 14, welche die Umhüllung 3 an ihrer Oberseite verschließt. Der Aufgussbeutel 1 kann mit Daumen und Zeigefinger (nicht gezeigt) an der Vorderseite 33 (siehe Figur 2) des Haltestreifens 2 und der Verschlusslasche 14 gegriffen werden, ohne dass die Umhüllung 3 berührt wird. Der Haltestreifen 2 und die Umhüllung 3 sind an ihren jeweiligen oberen Enden 30 miteinander verbunden, so dass Haltestreifen 2 und Umhüllung 3 im Vertikalschnitt die Form eines auf dem Kopf stehendes "V" haben und sich der Aufgussbeutel 1 auf den Rand ein Gefäßes 15 (siehe Figur 2) einhängen lässt. Bei der dargestellten Ausführungsform des Aufgussbeutels 1 erstreckt sich der Haltestreifen 2 vertikal etwa bis zur unteren Kante der Umhüllung 3. In horizontaler Richtung erstreckt er sich etwa bis zu den Seitenkanten 31 der Umhüllung 3, d.h. er ist im Wesentlichen deckungsgleich mit der Umhüllung 3. Dadurch kann die Umhüllung 3 mit ihren Aromastoffen besonders einfach ausgepresst werden, indem der Haftestreifen 2 an seinen beiden Seitenrändern zusammengedrückt wird. Um das Auspressen zu erleichtern, hat der Haltestreifen 2 drei vertikal verlaufende Falze 12.

An dem Haltestreifen 2 ist weiterhin eine etwa quadratische Öffnung 5 mit einer unteren Einkerbung 6 vorhanden. Die Öffnung 5 ist teilweise von der Verschlusslasche 14 und einem Bereich der Umhüllung 3 bedeckt. Durch die Öffnung 5 ist von der Vorderseite 33 (siehe Figur 2) her ein Faden 4 geführt. Das andere Ende des Fadens 4 ist an der Unterseite der Umhüllung 3 befestigt. Durch den Faden kann die Umhüllung 3 mit dem Aromastoff nach oben gezogen und so aus einer Flüssigkeit (nicht gezeigt) entnommen werden. Mittels der Einkerbung 6 wird der Faden 4 festgeklemmt und damit die Umhüllung 3 in einer hochgezogenen Position fixiert. Die Art der Einkerbung 6 ist aber nicht darauf beschränkt, wie sie in der Figur 1 dargestellt ist. In einer anderen, nicht gezeigten Ausführungsform befindet sich die Einkerbung 6 beispielsweise an der oberen Kante des Haltestreifens 2.

Die Umhüllung 3 weist in ihrem oberen Bereich außerdem eine Schweißnaht 11 auf, welche als Kapillarbremse dient und so das Aufsteigen von Flüssigkeit verhindert. Hierdurch wird vermieden, dass Flüssigkeit über die Umhüllung 3 an den Rand eines Gefäßes (nicht gezeigt) gelangt und störend an dessen Außenseite abläuft.

Figur 2 zeigt eine perspektivische Vorderansicht des in einen Becher 15 eingehängten Aufgussbeutels 1. Bei dem Becher 15 handelt es sich um einen Wegwerfbecher aus Pappe, wie er etwa in Schnellrestaurants oder Coffeeshops verwendet wird. Der Aufgussbeutel 1 ist zum Aufbrühen mittels des Haltestreifens 2 in den Becher 15 eingehängt, wobei sich seine Becherwand zwischen der Umhüllung 3 und dem Haltestreifen 2 befindet. Der Haltestreifen 2 hat dabei eine zusätzliche Funktion als Griff, so dass die nach dem Aufbrühen heiße und nasse Umhüllung 3 zum Bewegen oder Herausnehmen nicht berührt werden muss.

Die Figur 2 zeigt außerdem das eine Ende des Fadens 4. Dieses ist an der Unterseite der (nicht sichtbaren) Umhüllung 3 befestigt und durch die annähernd quadratische Öffnung 5 hindurch zur Vorderseite 33 des Aufgussbeutels 1 geführt. An dem Ende des Fadens 4 ist ein quadratisches Halteplättchen 7 aus Papier oder dünner Pappe befestigt. Durch das Halteplättchen 7 kann der Faden 4 besser gegriffen und gezogen werden.

Der Haltestreifen 2 weist im oberen Bereich eine Öffnung 5 auf. Die Öffnung 5 wird auf der Rückseite des Haltestreifens 2 teilweise von der Lasche 14 und der Umhüllung 3 bedeckt. An der Rückseite des Halteplättchens 7 ist ein Haftmittel angeordnet. Mit diesem kann das Halteplättchen 7 lösbar haftend am Haltestreifen 2 oder der Umhüllung 3 des Aufgussbeutels 1 befestigt werden. In der Figur 2 hängt das Halteplättchen 7 jedoch am Faden 4 und ist nicht am Haltestreifen 2 oder der Umhüllung 3 befestigt. Die Öffnung 5 weist eine Einkerbung 6 auf, in die der Faden 4 eingeklemmt ist und festgehalten wird.

Der Haltestreifen 2 weist drei von seiner Oberkante bis zu seiner Unterkante verlaufende Falze 12 auf. Entlang dieser Falze 12 ist der Haltestreifen 2 leicht nach hinten knickbar. Dadurch passt sich der Aufgussbeutel 1 gut der Krümmung der Becherwand an.

Die Vorderseite des Haltestreifens 2 ist mit einer Kennzeichnung 10 bedruckt. Durch die große Fläche des Haltestreifens 2 kann es auch mit zahlreichen anderen Angaben oder Werbung bedruckt sein. Außerdem kann zusätzlich das Halteplättchen 7 bedruckt sein.

Figur 3 zeigt eine perspektivische Rückansicht des in den Becher 15 eingehängten Aufgussbeutels 1 aus Figur 2. Hierbei ist dargestellt, dass sich die Umhüllung 3 der Wandinnenfläche des Bechers 15 und der Haltestreifen 2 an der Wandaußenfläche des Bechers 15 anliegt. Zwischen der Wandinnenfläche des Bechers 15 und der Umhüllung 3 befindet sich der Faden 4, der zum Teil durch die transparente Umhüllung 3 sichtbar ist.

Figur 4 zeigt eine perspektivische Rückansicht des in einen Becher eingehängten Aufgussbeutels 1 wie in Figur 3, aber mit hochgezogener Umhüllung 3. Insbesondere bei Getränken zum Mitnehmen besteht oft keine Möglichkeit, nach dem Aufbrühen einen Teebeutel aus dem Trinkgefäß zu entnehmen und zu entsorgen. Bei dem Aufgussbeutel 1 muss dieser nicht aus dem gezeigten Becher 15 oder einem beliebigen anderen Gefäß entnommen werden. Nach der gewünschten Aufbrühzeit wird stattdessen an dem Faden 4 gezogen. Durch die ausgeübte Zugkraft wird die Umhüllung 3 nach oben gezogen und so aus einer Flüssigkeit (nicht gezeigt) entnommen. Der Aufgussbeutel 1 selbst bleibt dabei am Becher 15 eingehängt und kann dort verbleiben. Durch die ausgeübte Zugkraft wird die Umhüllung 3 außerdem durch den Faden 4 zusammengedrückt und so die Flüssigkeit (nicht gezeigt) aus dem Aufgussbeutel 1 gepresst.

Figur 5a zeigt einen in einen Becher eingehängten Aufgussbeutel 1 im vertikalen Schnitt mit Befestigung des Fadens 4 an der Innenseite. In der Darstellung ist der Haltestreifen 2 mit der daran angeordneten Umhüllung 3 erkennbar. Die Umhüllung 3 enthält Tee (nicht gezeigt), der in einer Flüssigkeit aufgebrüht werden sollen. Von der Flüssigkeit ist die Oberfläche 16 gestrichelt dargestellt. Die Umhüllung 3 taucht teilweise in die Flüssigkeit ein. Im Bereich der Unterkante 32 der Umhüllung 3 des Aufgussbeutels 1 ist ein Faden 4 befestigt, der an der Seite der Umhüllung befestigt ist, die dem Haltstreifen 2 zugewandt ist. Der Faden 4 ist dann durch die Öffnung 5 hindurch geführt und tritt an der Vorderseite 33 des Haltestreifens 2 bzw. des Aufgussbeutels 1 wieder heraus. An dem heraustretenden Ende des Fadens 4 ist das Halteplättchen 7 befestigt. Zum Herausnehmen der Umhüllung 3 mit dem Tee aus der Flüssigkeit wird von der Vorderseite 33 des Haltestreifes 2 aus an dem Halteplättchen 7 gezogen. Auf diese Weise wird die Umhüllung 3 durch den Faden 4 nach oben bewegt und gleichzeitig ausgepresst.

Figur 5b zeigt einen in einen Becher eingehängten Aufgussbeutel 1 im vertikalen Schnitt mit anderer Befestigung des Fadens 4 an der Außenseite. Im Gegensatz zu der in Figur 5a gezeigten Ausführungsform, bei der der Faden 4 an der Seite der Umhüllung 3 befestigt ist, die dem Haltstreifen 2 zugewandt ist, ist der in Faden 4 in Figur 5b an der gegenüberliegenden Seite der Umhüllung 3 befestigt. Hierdurch wird die Umhüllung 3 beim Hochziehen des Fadens 4 in Richtung der Becherwand gezogen und rollt sich dabei gewissermaßen auf sich selbst auf. Hierdurch wird ein besserer Wirkungsgrad beim Auspressen erzielt.

Figur 6 zeigt einen in einen Becher 15 eingehängten Aufgussbeutel mit hochgezogener Umhüllung 3 im vertikalen Schnitt. Der Faden 4 mit dem Halteplättchen 7 ist nach unten gezogen (siehe zum Vergleich Figur 5) und wird in dieser Position durch Einklemmen in der Einkerbung 6 (nicht gezeigt) festgehalten. Die Umhüllung 3 befindet sich oberhalb der Flüssigkeitsoberfläche 16, ohne dass dazu der Aufgussbeutel 1 aus dem Becher 15 entnommen werden muss. Die Umhüllung 3 mit dem darin befindlichen Tee wird durch das Ziehen am Faden 4 außerdem ausgepresst und überschüssige Flüssigkeit in den Becher 15 abgegeben.

Figur 7 zeigt einen in einen Becher 15 mit Deckel 17 eingehängten Aufgussbeutel 1. Der dargestellte Becher 15 ist ein Einwegbecher aus Pappe oder Styropor, wie er für Getränke zum Mitnehmen (Tea to go) verwendet wird. Der Becher 15 ist mit einem Deckel aus Plastik 17 verschlossen, damit ein Getränk (nicht sichtbar) nach dem Einfüllen nicht verschüttet werden kann und es sich außerdem länger warm hält. Der erfindungsgemäße Aufgussbeutel 1 bleibt dabei in den Becher 15 eingehängt. Das Halteplättchen 7 ist am Haltestreifen 2 befestigt. Der Faden 4 läuft zwischen dem oberen Rand des Bechers 15 und dem Deckel 17 in das Innere des Bechers 15. Nach erfolgter Ziehzeit wird das Halteplättchen 7 vom Haltestreifen 2 gelöst und es wird am Faden 4 gezogen. Dadurch wird die (nicht sichtbare) Umhüllung 3 im Inneren des Bechers 15 nach oben aus der (nicht sichtbaren) Flüssigkeit gezogen und zugleich ausgepresst. Der Deckel 17 kann hierbei auf dem Becher 15 verbleiben.

Figur 8 zeigt einen in einen Becher 15 mit Deckel 17 eingehängten Aufgussbeutel 1 im vertikalen Schnitt. Der Deckel 17 weist an seiner Oberseite eine Trinköffnung 19 auf. Der Faden 4 verläuft von der Unterseite der Umhüllung 3 entlang der Innenwand des Bechers 15 und ist unterhalb des Deckels 17 nach außen geführt. An dem heraustretenden Ende des Fadens 4 ist das Halteplättchen 7 befestigt. Zum Herausnehmen der Umhüllung 3 mit dem Tee aus der Flüssigkeit wird an dem Halteplättchen 7 gezogen. Auf diese Weise wird die Umhüllung 3 durch den Faden 4 nach oben bewegt. Der Deckel 17 kann hierbei auf dem Becher 15 verbleiben. Ein Abschnitt der Umhüllung 3 befindet sich zwischen dem aufgesetzten Deckel 17 und dem oberen Rand des Bechers 15. Da sich in diesem Abschnitt kein Tee befindet, ist ein sicheres Schließen des Deckels dennoch möglich.

Figur 9 zeigt einen in einen Becher 15 mit Deckel 17 eingehängten Aufgussbeutel 1 mit hochgezogener Umhüllung 3 im vertikalen Schnitt. Der Faden 4 mit dem Halteplättchen 7 ist nach unten gezogen und wird in dieser Position durch Einklemmen in der Einkerbung 6 (nicht gezeigt) und den Deckel 17 festgehalten. Die Umhüllung 3 befindet sich oberhalb der Flüssigkeitsoberfläche 16, ohne dass dazu der Deckel 17 vom Becher 15 entfernt werden muss.

Figur 10 zeigt eine perspektivische Ansicht des in ein Teekännchen 18 eingehängten Aufgussbeutels 1. Der erfindungsgemäße Aufgussbeutel 1 ist für alle Arten von Trinkgefäßen und auch für Zubereitungsgefäße, wie beispielsweise Teekännchen 18 geeignet. Teekännchen 18, wie in der Figur 10 dargestellt, werden häufig in Restaurants oder Hotels verwendet. Der Aufgussbeutel 1 ist ähnlich wie bei einem Becher 15 (siehe Figuren 1 bis 9) in das Teekännchen 18 eingehängt, wobei der Haltestreifen 2 an der Außenwand und die Umhüllung 3 mit dem Tee (nicht gezeigt) im Inneren des Teekännchen 18 angeordnet sind.

### Bezugszeichenliste

- 1.: Aufgussbeutel
- 2.: Haltestreifen
- 3.: Umhüllung
- 4.: Faden
- 5.: Öffnung
- 6.: Einkerbung
- 7.: Halteplättchen
- 9.: Haftmittel
- 10.: Beschriftung
- 11.: Schweißnaht
- 12.: Falz
- 14.: Lasche
- 15.: Becher
- 16.: Flüssigkeitsoberfläche
- 17.: Deckel
- 18.: Teekännchen
- 19.: Trinköffnung
- 30.: Oberes Ende der Umhüllung
- 31.: Seitenkante der Umhüllung
- 32.: Unterkante der Umhüllung
- 33.: Vorderseite des Haltestreifens

## Patentansprüche

1. Aufgussbeutel (1) zum Aufbrühen von Tee oder teeähnlichen Stoffen mit einer flüssigkeitsdurchlässigen Umhüllung (3), welche den Tee oder die teeähnlichen Stoffe enthält und an ihrem oberen Ende mit einem Haltestreifen (2) verbunden ist, um die Umhüllung (3) in ein mit Flüssigkeit (16) gefülltes Gefäßes (15) auf dessen Rand so einzuhängen, dass die Umhüllung (3) innerhalb des Gefäßes (15) und der Haltestreifen (2) außerhalb des Gefäßes (15) angeordnet ist, **dadurch gekennzeichnet, dass** an dem Haltestreifen (2) eine Öffnung (5) mit einer Einkerbung (6) vorgesehen ist und durch die Öffnung (5) ein Faden (4) geführt ist, welcher oberhalb der unteren Kante (32) an der Seite der Umhüllung (3), welche dem Haltestreifen (2) abgewandt ist, befestigt ist, wobei der Aufgussbeutel (1) ausgebildet ist, die Umhüllung (3) mit dem Faden (4) aus der Flüssigkeit (16) zu ziehen, den hochgezogenen Faden (4) an der Einkerbung (6) festzuklemmen und innerhalb des Gefäßes (15) in einer Position außerhalb der Flüssigkeit (16) zu halten und auszupressen.

2. Aufgussbeutel (1) nach Anspruch 1, **dadurch gekennzeichnet, dass** für den Faden (4) an seinem freien Ende ein Halteplättchen (7) vorgesehen ist.

3. Aufgussbeutel (1) nach Anspruch 2, **dadurch gekennzeichnet, dass** das Halteplättchen (7) ein Haftmittel aufweist, um damit das Halteplättchen (7) am Haltestreifen (2) bzw. Aufgussbeutel (1) lösbar zu befestigen.

4. Aufgussbeutel (1) nach einem der vorhergehenden Ansprüche, **dadurch gekennzeichnet, dass** die Umhüllung (3) in ihrem oberen Bereich eine Kapillarbremse, insbesondere eine Schweißnaht (11) aufweist, um das Aufsteigen von Flüssigkeit zu verhindern.

5. Aufgussbeutel (1) nach einem der vorhergehenden Ansprüche, **dadurch gekennzeichnet, dass** der Haltestreifen (2) ein Pappstreifen oder Kunststoffstreifen ist.

6. Aufgussbeutel (1) nach einem der vorhergehenden Ansprüche, **dadurch gekennzeichnet, dass** sich der Haltestreifen (2) etwa bis zur unteren Kante (32) und etwa bis zu beiden seitlichen Kanten (31) der Umhüllung (3) erstreckt, um die Umhüllung (3) durch Druck auf den Haltestreifen (2) auspressen zu können.

7. Aufgussbeutel (1) nach einem der vorhergehenden Ansprüche, **dadurch gekennzeichnet, dass** für den Haltestreifen (2) mindestens zwei, vorzugsweise drei sich vertikal erstreckende Falze (12) vorgesehen sind.

8. Verwendung eines Aufgussbeutels (1) nach einem der vorhergehenden Ansprüche für ein Takeaway-Getränk (15), einen Wegwerfbecher (15), ein Teekännchen (18) oder eine Tasse aus Porzellan oder Keramik.

## Claims

1. A brewing sachet (1) for brewing tea or tea-like substances, with a fluid-permeable envelope (3) which contains the tea or the tea-like substances and which at its upper end is connected to a holding strip (2), in order to hang the envelope (3) into a vessel (15) filled with fluid (16) on the edge of said vessel such that the envelope (3) is arranged within the vessel (15) and the holding strip (2) is arranged outside the vessel (15), **characterised in that** an opening (5) with a notch (6) is provided on the holding strip (2), and a thread (4) which is fastened above the lower edge (32) at the side of the envelope (3) which is away from the holding strip (2), is led through the opening (5), wherein the brewing sachet (1) is designed to pull the envelope (3) with the thread (4) out of the fluid (16), to clamp the pulled-up thread (4) on the notch (6) and, within the vessel (15) in a position outside the fluid (16), to hold it and press it out.

2. A brewing sachet (1) according to claim 1, **characterised in that** a holding tag (7) is provided for the thread (4) at the free end of this.

3. A brewing sachet (1) according to claim 2, **characterised in that** the holding tag (7) comprises an adhesive means, in order with this to releasably fasten the holding tag (7) on the holding strip (2) or brewing sachet (1).

4. A brewing sachet (1) according to one of the preceding claims, **characterised in that** the envelope (3) in its upper region comprises a capillary brake, in particular a weld seam (11), in order to prevent the rising of fluid.

5. A brewing sachet (1) according to one of the preceding claims, **characterised in that** the holding strip (2) is a cardboard strip or a plastic strip.

6. A brewing sachet (1) according to one of the preceding claims, **characterised in that** the holding strip (2) extends roughly up to the lower edge (32) and roughly up to lateral edges (31) of the envelope (3), in order to be able to press out the envelope (3) by way of pressure on the holding strip (2).

7. A brewing sachet (1) according to one of the preceding claims, **characterised in that** at least two, preferably three vertically extending folds (12) are provided for the holding strip (2).

8. The use of a brewing sachet (1) according to one of the preceding claims for a takeaway drink (15), a disposable cup (15), for a small tea pot (18) or for a cup of porcelain or ceramic.

## Revendications

1. Sachet d'infusion (1) pour infuser du thé ou produits similaires ayant une enveloppe perméable aux liquides (3) qui contient le thé ou les produits similaires, et est reliée par son extrémité supérieure à une bande de maintien (2) pour accrocher l'enveloppe (3) dans un récipient (15) rempli de liquide (16) de telle sorte que l'enveloppe (3) est disposée à l'intérieur du récipient (15), et la bande de maintien (2) à l'extérieur, **caractérisé en ce que** la bande de maintien (2) présente une ouverture (5) avec une encoche (6), **en ce qu'**un fil (4) est disposé, fixé au-dessus du bord inférieur (32) de l'enveloppe (3) sur le côté de ladite enveloppe (3) opposé à la bande de maintien (2), ledit sachet d'infusion (1) étant agencé de sorte à retirer l'enveloppe (3) hors du liquide (16) par le moyen du fil (4), à coincer le fil (4) retiré dans l'encoche (6) et à maintenir et essorer ladite enveloppe (3) dans une position hors du liquide (16).

2. Sachet d'infusion selon la revendication 1, **caractérisé en ce qu'**à l'extrémité libre du fil (4) est disposée une plaque de maintien (7).

3. Sachet d'infusion selon la revendication 2, **caractérisé en ce que** la plaque de maintien (7) comprend un adhésif (9) de sorte à permettre à la plaque de maintien (7) d'être fixée de manière amovible sur la bande de maintien (2), ou le sachet d'infusion.

4. Sachet d'infusion selon l'une quelconque des revendications précédentes, **caractérisé en ce que** l'enveloppe (3) comporte dans sa zone supérieure un frein capillaire, en particulier un cordon de soudure (11), pour empêcher la montée du liquide.

5. Sachet d'infusion selon l'une quelconque des revendications précédentes, **caractérisé en ce que** la bande de maintien (2) est une bande en papier ou une bande en plastique.

6. Sachet d'infusion selon l'une quelconque des revendications précédentes, **caractérisé en ce que** la bande de maintien (2) s'étend substantiellement jusqu'au bord inférieur (32) et jusqu'aux deux bords latéraux (31) de l'enveloppe (3), de sorte à pouvoir essorer l'enveloppe (3) par pression sur la bande de maintien.

7. Sachet d'infusion selon l'une quelconque des revendications précédentes, **caractérisé en ce qu'**au moins deux, de préférence trois plis s'étendant verticalement (12) sont disposés sur l'élément de maintien (2).

8. Utilisation d'un sachet d'infusion selon l'une quelconque des revendications précédentes pour une boisson à emporter (15), un gobelet jetable (15), un pot de thé (18) ou une tasse en porcelaine ou en céramique.
